# EUROPÄISCHE PATENTSCHRIFT

(11) **EP 0 607 626 B1**
(45) Veröffentlichungstag und Bekanntmachung des Hinweises auf die Patenterteilung: **09.04.1997**
(21) Anmeldenummer: 93121164.3
(22) Anmeldetag: 31.12.1993
(51) Int. Cl.: B65B 69/00, B65B 19/22

(54) **Verfahren und Vorrichtung zur Handhabung von Zuschnitt-Stapeln mit Banderole**
Method and apparatus for handling strapped piles of blanks
Procédé et machine pour manipuler une pile d'ébauches munie d'un ruban

(30) Priorität: 20.01.1993 DE 4301169
(43) Veröffentlichungstag der Anmeldung: 27.07.1994
(73) Patentinhaber: Focke & Co. (GmbH & Co.), D-27283 Verden (DE)
(72) Erfinder: Focke, Heinz, D-27284 Verden (DE); Mutschall, Hugo, D-27308 Kirchlinteln (DE)
(74) Vertreter: Bolte, Erich, Dipl.-Ing.

(56) Entgegenhaltungen:
- EP-A- 0 258 597
- EP-A- 0 381 097
- EP-A- 0 421 148
- WO-A-88/10226
- DE-A- 3 443 362

## Beschreibung

Die Erfindung betrifft eine Vorrichtung zum Transport von durch eine Banderole umgebenen Stapeln mit folgenden Merkmalen:
a) die Stapel sind auf einem Stapelförderer mit Abstand voneinander förderbar,
b) es ist ein Trennmesser vorgesehen, an dem die Stapel zum Durchtrennen der Banderolen an der Unterseite des Stapels vorbeibewegbar sind.

Zuschnitte für Packungen werden vielfach in einem getrennten Arbeitsgang vorgefertigt und als Zuschnitt-Stapel der Verpackungsmaschine zur Verfügung gestellt. Diese Handhabung ist vor allem bei Zuschnitten für Klappschachteln (Hinge-Lid-Packungen) zur Aufnahme von Zigaretten üblich.

Um den Zuschnitt-Stapeln einen besseren Halt zu geben, werden diese neuerdings vielfach mit einer Banderole aus Papier oder Folie versehen. Diese umgibt den Zuschnitt-Stapel aus langgestreckten, etwa rechteckigen Zuschnitten im Bereich von Längsseiten. Die Banderole muß vor der Verarbeitung der Zuschnitte beseitigt werden. Zu diesem Zweck wird die Banderole von Hand oder maschinell mit einem Trennmesser durchtrennt. Der von der Banderole befreite Zuschnitt-Stapel wird nun in ein Zuschnitt-Magazin der Verpackungsmaschine eingegeben.

Aus der EP-A-0 381 097 ist eine Vorrichtung zum Transport von durch Banderolen gehaltenen Stapeln gemäß dem Oberbegriff des Anspruchs 1 bekannt. Die Banderolen werden während einer relativen Transportbewegung des Stapels von einem ortsfesten Trennmesser durchtrennt.

Der Erfindung liegt die Aufgabe zugrunde, Maßnahmen vorzuschlagen, durch die ein Durchtrennen und Beseitigen der Banderolen auf einfache Weise und ohne Unterbrechung des Transportflusses für die Zuschnitt-Stapel sowie unter Einsatz einfacher maschinentechnischer Organe möglich ist.

Zur Lösung dieser Aufgabe ist die erfindungsgemäße Vorrichtung durch folgende Merkmale gekennzeichnet:
c) der Stapelförderer ist ein Gurtförderer, auf dessen Fördergurt Stapel aus langgestreckten Zuschnitten aufliegen mit einer Förderrichtung quer zur Längserstreckung der Zuschnitte und mit einer Anordnung der Banderolen quer zur Längserstreckung der Zuschnitte,
d) seitlich neben dem Stapelförderer ist ein Zuschnitt-Magazin angeordnet,
e) zwischen dem Stapelförderer und dem Zuschnitt-Magazin ist das Trennmesser angeordnet, so daß die Banderolen während des Abschiebens der Zuschnitt-Stapel vom Stapelförderer in Richtung auf das Zuschnitt-Maganzin, d. h. in Richtung der Längserstreckung der Zuschnitte, durch das Trennmesser durchtrennbar sind.

Bei der Erfindung wird demnach der Vorgang des Durchtrennes der Banderole mit dem notwendigen Transport der Zuschnitt-Stapel zum Zuschnitt-Magazin in Einklang gebracht. Während eines Endabschnitts des Transports wird der Zuschnitt-Stapel an einem feststehenden Trennmesser vorbeibewegt, welches an der Unterseite des Zuschnitt-Stapels die Banderole durchtrennt. Die frei gewordene Banderole wird nach einer weiteren Ausgestaltung der Erfindung durch Absaugen beseitigt.

Die Zuschnitt-Stapel werden durch einen als Bandförderer ausgebildeten Zuförderer angeliefert, und zwar mit ihrer Längserstreckung quer zur Förderrichtung. Von dem Zuförderer werden die Zuschnitt-Stapel durch einen als quergerichteten Magazin-Förderer wirkenden Schieber abgeschoben bis auf Tragorgane oberhalb des Zuschnitt-Magazins. Zwischen dem Zuförderer und dem Zuschnitt-Magazin ist das ortsfeste Trennmesser unterhalb der Bewegungsbahn der Zuschnitt-Stapel angeordnet.

Die Tragorgane für die Zuschnitt-Stapel oberhalb des Zuschnitt-Magazins sind als in horizontaler Ebene bewegbare Tragplatten ausgebildet, die zur Einführung des Zuschnitt-Stapels in das Zuschnitt-Magazin auseinander bewegt werden.

Weiterhin ist von Bedeutung, daß die Zuschnitt-Stapel vor dem Abschieben von dem Zuförderer, also vor Durchführung des Trennschnitts, ausgerichtet werden durch Richtorgane, die an den Längsseiten des Zuschnitt-Stapels zur Anlage kommen.

Ausgestaltungen der Erfindung beziehen sich auf konstruktive Einzelheiten der Förderer, des Trennmessers, der Richtorgane, der Tragplatten und von Absaugorganen.

Ein Ausführungsbeispiel der erfindungsgemäßen Vorrichtung wird nachfolgend anhand der Zeichnungen näher erläutert. Es zeigt:
- Fig. 1: eine Vorrichtung zum Handhaben von Zuschnitt-Stapeln als Teil einer Verpackungsmaschine in schematischer Seitenansicht,
- Fig. 2: eine Einzelheit der Vorrichtung gem. Fig. 1 in Queransicht, in vergrößertem Maßstab,
- Fig. 3: ein Detail aus Fig. 2 in nochmals vergrößertem Maßstab,
- Fig. 4: die Einzelheit gem. Fig. 3 im Grundriß,
- Fig. 5: eine Einzelheit im Bereich der Zuführung eines Zuschnitt-Stapels zum Zuschnitt-Magazin in Seitenansicht, in nochmals vergrößertem Maßstab.
- Fig. 6: eine Einzelheit gem. Fig. 3 im Querschnitt VI-VI, in vergrößertem Maßstab.

Das in den Zeichnungen dargestellte Ausführungsbeispiel befaßt sich mit der Handhabung von Zuschnitten 10 zum Herstellen von Klappschachteln (Hinge-Lid-Packungen) für Zigaretten oder dergleichen. Zuschnitte 10 dieses Typs sind langgestreckt und annähernd rechteckig mit den für diese Packung typischen Konturen. Die Zuschnitte 10 werden in einer Verpackungsmaschine 11 verarbeitet, von der in Fig. 1 Teile schematisch dargestellt sind. Eine Mehrzahl von Zuschnitten 10 befindet sich für die Einzelentnahme in einem Zuschnitt-Magazin 12. Dieses wiederum besteht aus zwei nebeneinanderliegenden Magazin-Schächten 13 und 13a.

Die Zuschnitte 10 werden übereinanderliegend als Zuschnitt-Stapel 14 angeliefert. Jeder Zuschnitt-Stapel 14 ist von einer Banderole 15 aus Papier oder einem anderen geeigneten Werkstoff umgeben. Die Banderole 15 befindet sich etwa im mittleren Bereich des Zuschnitt-Stapels 14 mit einer Oberwandung 16, Seitenwandungen 17 und 18 und einer Unterwandung 19. Die Seitenwandungen 17 und 18 erstrecken sich im Bereich von langgestreckten Seitenflächen 20 und 21 des Zuschnitt-Stapels 14.

In dieser Weise ausgebildete Zuschnitt-Stapel 14 werden durch einen Zuförderer 22 angeliefert, der im vorliegenden Fall als Bandförderer ausgebildet ist. Die Zuschnitt-Stapel 14 sind in einer fortlaufenden Reihe mit geringen Abständen voneinander auf einem oberen Fördertrum des Zuförderers 22 gelagert, und zwar mit ihrer Längserstreckung quer zur Förderrichtung (in Fig. 1 von links nach rechts).

Die Zuschnitt-Stapel 14 werden durch den Zuförderer 22 taktweise einem Hubförderer 23 übergeben. Dieser besteht bei dem vorliegenden Ausführungsbeispiel aus einer auf- und abbewegbaren Plattform 24. Diese nimmt jeweils einen Zuschnitt-Stapel 14 auf und transportiert ihn auf das Niveau eines anschließenden Stapelförderers 25. Dieser befindet sich auf einer Ebene, die das Einführen der Zuschnitt-Stapel 14 in das Zuschnitt-Magazin 12 von oben her ermöglicht.

Der Stapelförderer 25 ist hier ebenfalls ein Gurtförderer mit einem einzelnen Fördergurt 26, der eine Breite aufweist, die etwas geringer ist als die Länge der Zuschnitte 10 bzw. der Zuschnitt-Stapel 14. Diese werden an einem Aufgabeende einzeln, nacheinander durch ein hin- und herbewegbares Schuborgan 27 auf den Stapelförderer 25 aufgeschoben, derart, daß die aufeinanderfolgend transportierten Zuschnitt-Stapel 14 einen größeren Abstand voneinander aufweisen, nämlich etwa entsprechend dem Abstand der beiden Magazin-Schächte 13 und 13a voneinander. Der Stapelförderer 25 wird zu diesem Zweck mit entsprechend höherer Geschwindigkeit angetrieben.

Die Zuschnitt-Stapel 14 werden durch den Stapelförderer 25 bis vor die Magazin-Schächte 13, 13a des Zuschnitt-Magazins 12 gefördert. Im Bereich einer Übergabestation 28 werden die Zuschnitt-Stapel 14 auf den zugeordneten Magazin-Schacht 13, 13a ausgerichtet und sodann quer zum Stapelförderer 25 in eine Position oberhalb einer Einfüllöffnung 29 des einen oder anderen Magazin-Schachts 13, 13a gefördert.

Die Übergabe der Zuschnitt-Stapel 14 an die zugeordneten Magazin-Schächte 13, 13a erfolgt durch einen Querförderer, der die Zuschnitt-Stapel 14 vom Fördergurt 26 abschiebt und bis zur exakten Position über dem Magazin-Schacht 13, 13a fördert. Dieser Querförderer ist bei dem vorliegenden Ausführungsbeispiel ein Schieber 30, der den Zuschnitt-Stapel 14 im Bereich einer schmalen Seite, im vorliegenden Falle im Bereich von vorstehenden Kragen-Innenlappen 31 der Zuschnitte 10 erfaßt. Der Schieber 30 ist soweit querbewegbar, bis der Zuschnitt-Stapel 14 die in Fig. 4 gezeigte Position erreicht hat. Der Schieber 30 ist im vorliegenden Falle über einen Schieberarm 32 mit einem Antrieb oberhalb der Übergabestation 28 verbunden. Es handelt sich hier um einen langgestreckten Druckmittelzylinder 33 mit seitlich austretendem Ansatz 34 zur Verbindung mit dem Schieberarm 32 (Fig. 3).

Auf der (kurzen) Transportstrecke des Zuschnitt-Stapels 14 vom Fördergurt 26 zum Magazin-Schacht 13, 13a wird die Banderole 15 durchtrennt, und zwar durch ein ortsfestes Trennmesser 35. Dieses ist im Bereich zwischen Stapelförderer 25 und Zuschnitt-Magazin 12 angeordnet. Das Trennmesser 35 wird an der Unterseite des Zuschnitt-Stapels 14 wirksam und durchtrennt hier etwa mittig die Banderole 15 (Fig. 6), also im Bereich der Unterwandung 19.

Das Trennmesser 35 ist in besonderer Weise ausgebildet, nämlich hakenförmig mit einer innenliegenden bzw. nach unten gerichteten Schneide 36. Das Trennmesser 35 bildet durch diese Gestalt einen innenliegenden Spalt bzw. Schlitz 37. In diesen tritt die Banderole 15, nämlich deren Untenwandung 19, während des Schneidvorgangs ein. Die Schneide 36 ist leicht schräggerichtet.

Um einen zuverlässigen Trennschnitt zu gewährleisten, ist das Trennmesser 35 auf- und abbewegbar, bei dem vorliegenden Ausführungsbeispiel durch einen Kurzhub-Zylinder 38. Dieser ist so gesteuert, daß das Trennmesser 35 aus einer unteren Ausgangsstellung angehoben wird, sobald sich der Zuschnitt-Stapel 14 oberhalb des Trennmessers 35 befindet. Dieses wird sodann mit leichtem Druck gegen den unteren Zuschnitt 10 des Zuschnitt-Stapels 14 gedrückt. Dadurch wird ein gewisser Hohlraum zwischen dem Zuschnitt-Stapel 14 und der Unterwandung 19 der Banderole 15 gebildet. In diesem Bereich kann nun das Trennmesser 35 bei der Durchführung des Trennschnitts entlanggleiten, wobei der Zuschnitt-Stapel 14 relativ zum Trennmesser 35 bewegt wird.

Der Zuschnitt-Stapel 14 gelangt mit der durchtrennten Banderole 15 in den Bereich oberhalb des Magazin-Schachts 13, 13a. Hier wird die Banderole 15 durch (zwei) Sauger 39 erfaßt, und zwar im Bereich der Oberwandung 16. Bei der anschließenden Absenkbewegung des Zuschnitt-Stapels 14 in den Magazin- Schacht 13, 13a wird die Banderole 15 von den Saugern 39 weiterhin gehalten und kommt dadurch von dem Zuschnitt-Stapel 14 frei.

Zur vollständigen Beseitigung der Banderole 15 wird diese abgefördert, und zwar abgesaugt. Zu diesem Zweck mündet ein ausreichend dimensionierter Saugkanal 40 im Bereich oberhalb des Magazin- Schachts 13, 13a. Jeder Saugkanal 40 ist mit einer Unterdruckquelle verbunden und führt zu einem gemeinsamen Sammelbehälter, nämlich einem Sack 41, zur Aufnahme der Banderolen 15. Der Saugkanal 40 wird jeweils an einer Seitenwandung 17 bzw. 18 der Banderole 15 wirksam. Diese wird durch den Unterdruck in den Saugkanal 40 gezogen und in den Sack 41 gefördert.

Um einen präzisen Transport der Zuschnitt-Stapel 14 im Bereich der Übergabestation 28 zu gewährleisten, wird jeder Zuschnitt-Stapel 14 auf dem Stapelförderer 25 ausgerichtet. Hierzu sind plattenförmige Ausrichter 42, 43 vorgesehen, die an den langgestreckten Seitenflächen 20, 21 des Zuschnitt-Stapels 14 Anlage erhalten. Die Breite der Ausrichter 42, 43 ist nur geringfügig kleiner als die Länge der Zuschnitt-Stapel 14.

Die Ausrichter 42, 43 haben vorrangig die Aufgabe, den Zuschnitt-Stapel 14 exakt auf die Einfüllöffnung 29 des Magazin-Schachts 13 oder 13a auszurichten, so daß eine geradlinige Querbewegung zu einer genauen Positionierung des Zuschnitt-Stapels 14 über der jeweiligen Einfüllöffnung 29 führt. Die Ausrichter 42, 43 sind zu diesem Zweck schwenkbar gelagert, und zwar jeweils in einem oberhalb des Zuschnitt-Stapels 14 gebildeten Drehlager. Dieses besteht bei dem vorliegenden Ausführungsbeispiel aus einer in Längsrichtung des Zuschnitt-Stapels 14 liegenden Drehstange 44, 45. Die Enden der Drehstange 44, 45 sind drehbar in ortsfesten Halterungen des Maschinengestells gelagert. Ein Betätigungsorgan, nämlich ein Betätigungszylinder 46, 47, ist über einen quergerichteten Hebel 48 mit der Drehstange 44, 45 verbunden. Hin- und hergehende Drehbewegungen werden so durch den Betätigungszylinder 46, 47 auf die Ausrichter 42, 43 übertragen.

Die Arbeitsweise der Ausrichter 42, 43 ist so eingerichtet, daß ein auf dem Stapelförderer 25 ankommender Zuschnitt-Stapel 14 gegen den in Förderrichtung zweiten Ausrichter 43 läuft. Dieser befindet sich demnach in der aufrechten Position und dient als Anschlag für den ankommenden Zuschnitt-Stapel 14. Der andere, in Förderrichtung erste Ausrichter 42 befindet sich während dieser Phase in einer oberen bzw. horizontalen Position (strichpunktiert in Fig. 5). Der Zuschnitt-Stapel 14 kann demnach ungehindert an diesem Ausrichter 42 vorbeilaufen.

Nach Anlage eines Zuschnitt-Stapels 14 an dem Ausrichter 43 wird der Ausrichter 42 in die untere bzw. aufrechte Ausrichtposition (Fig. 5) bewegt. Beide Ausrichter 42, 43 erhalten dabei Anlage an den Seitenflächen 20, 21, und zwar über die volle Höhe des Zuschnitt-Stapels 14. Dieser wird dabei auch hinsichtlich der Relativstellung der einzelnen Zuschnitte 10 vor der Übergabe an das Zuschnitt-Magazin 12 ausgerichtet.

Für den Abtransport des Zuschnitt-Stapels 14 zum Zuschnitt-Magazin 12 werden beide Ausrichter 42, 43 von den Seitenflächen 20, 21 des Zuschnitt-Stapels 14 zurückgezogen.

Die Übergabestationen 28 für die beide Magazin-Schächte 13, 13a werden durch den gemeinsamen Stapelförderer 25 versorgt. Die Übergabestationen 28 sind in Förderrichtung nacheinander gebildet. Wenn die in Förderrichtung zweite Übergabestation 28 beschickt werden soll (Magazin-Schacht 13a) werden beide Ausrichter 42, 43 des Magazin-Schachts 13 aus der Bewegungsbahn der Zuschnitt-Stapel 14 herausbewegt, nämlich durch Verschwenken, so daß der betreffende Zuschnitt-Stapel 14 zu der in Förderrichtung zweiten Übergabestation 28 transportiert werden kann.

Der als aufrechter Steg ausgebildete Schieber 30 wird im Bereich einer besonderen Gestaltung des Fördergurts 26 des Stapelförderers 25 wirksam. Der Fördergurt 26 wird in diesem Bereich über drei Umlenkrollen 49, 50, 51 geführt. Die mittlere Umlenkrolle 51 liegt unterhalb der oberen Umlenkrollen 49, 50. Es wird dadurch eine Schleife im Fördergurt 26 gezogen. Diese wiederum bewirkt einen Spalt 52 in der oberen Transportebene für die Zuschnitt-Stapel 14. Der Schieber 30 wird im Bereich dieses Spalts 52 wirksam und kann dadurch den Zuschnitt-Stapel 14 zuverlässig über die gesamte Höhe erfassen bzw. unten geringfügig über den Zuschnitt-Stapel 14 hinwegragen (Fig. 5).

Im Bereich des Zuschnitt-Magazins 12 bzw. der Magazin-Schächte 13, 13a sind oberhalb der Einfüllöffnungen 29 Seitenführungen 53, 54 ortsfest als Teil des Maschinengestells gebildet. Die Seitenführungen 53, 54 zu beiden Seiten jeder Einfüllöffnung 29 nehmen in einer Ausnehmung Tragorgane für den in den Magazin-Schacht 13, 13a einzuführenden Zuschnitt-Stapel 14 auf. Es handelt sich dabei um zu beiden Seiten der Einfüllöffnung 29 angeordnete Tragschenkel 55, 56. Diese dienen zur zeitweiligen Auflage eines Zuschnitt-Stapels 14 exakt über der Einfüllöffnung 29. Die Tragschenkel 55, 56 erfassen den Zuschnitt-Stapel 14 an der Unterseite im Bereich von Längsrändern des jeweils unteren Zuschnitts 10.

Die Tragschenkel 55, 56 sind an seitlichen Tragorganen angebracht, nämlich an Haltewänden 57, 58. Die Tragschenkel 55, 56 sind zur Übergabe eines Zuschnitt-Stapels 14 an einen Magazin-Schacht 13, 13a querbewegbar, und zwar in der Ebene der unteren Begrenzung des Zuschnitt-Stapels 14. Zu diesem Zweck sind im vorliegenden Falle die Haltewände 57, 58 oberhalb der Magazin-Schächte 13, 13a verschiebbar gelagert. Ein quergerichtetes Haltestück 59, 60 ist auf zwei im Abstand voneinander angeordneten Tragstangen 61, 62 verschiebbar gelagert. Die Tragschenkel 55, 56 können dadurch - mit den Haltewänden 57, 58 - in Richtung zueinander bewegt werden in eine Tragposition (Fig. 6) und auseinander in eine Stellung, in der die Einfüllöffnung 29 freigegeben ist.

Die Betätigung der Tragschenkel 55, 56 über die Haltewände 57, 58 und die Haltestücke 59, 60 erfolgt mit einem gemeinsamen Stellzylinder 63. Dieser ist im vorliegenden Falle unmittelbar mit einem Haltestück 60 verbunden. Dieses wird demnach durch den Stellzylinder 63 unmittelbar auf den Tragstangen 61, 62 hin- und herbewegt. Diese Bewegung wird über ein Verbindungsgetriebe mit gegenläufiger Richtung auf das andere Haltestück 59 und damit auf den anderen Tragschenkel 55 übertragen. Das Verbindungsgetriebe besteht hier aus den Lenkern 64 und 65 sowie einem in der Mitte angeordneten zentralen Drehstück 66. Letzteres ist auf einem Verbindungsstück 67 für die beiden Tragstangen 61, 62 mittig oberhalb der Einfüllöffnung 29 drehbar gelagert. Die Lenker 64, 65 sind schwenkbar auf gegenüberliegenden Seiten einer Drehachse des Drehstücks 66 mit diesem verbunden. Dadurch kommt es zu einer exakten, aufeinander abgestimmten und gegenläufigen Bewegung der Tragschenkel 55, 56 aufgrund der Betätigung durch einen gemeinsamen Stellzylinder 63.

Der Saugkanal 40 tritt bei dem vorliegenden Beispiel durch die eine Haltewand 57 im Bereich einer Ausnehmung 68 hindurch.

## Patentansprüche

1. Vorrichtung zum Transport von durch eine Banderole (15) umgebenen Stapeln (14), mit folgenden Merkmalen:
a) die Stapel (14) sind auf einem Stapelförderer (25 mit Abstand voneinander förderbar,
b) es ist ein Trennmesser (35) vorgesehen, an dem die Stapel (14) zum Durchtrennen der Banderolen (15) an der Unterseite des Stapels vorbeibewegbar sind,
gekennzeichnet durch folgende Merkmale:
c) der Stapelförderer (25) ist als ein Gurtförderer ausgebildet auf dessen Fördergurt (26) Stapel (14) aus langgestreckten Zuschnitten aufliegen mit einer Förderrichtung quer zur Längserstreckung der Zuschnitte (10) und mit einer Anordnung der Banderolen (15) quer zur Längserstreckung der Zuschnitte (10),
d) seitlich neben dem Stapelförderer (25) ist ein Zuschnitt-Magazin (12) angeordnet,
e) zwischen dem Stapelförderer (25) und dem Zuschnitt-Magazin (12) ist das Trennmesser (35) angeordnet, derart, daß die Banderolen (15) während des Abschiebens der Zuschnitt-Stapel (14) vom Stapelförderer (25) in Richtung auf das Zuschnitt-Magazin (12), d. h. in Richtung der Längserstreckung der Zuschnitte (10), durch das Trennmesser (35) durchtrennbar sind.

2. Vorrichtung nach Anspruch 1, dadurch gekennzeichnet, daß das Trennmesser (35) auf- und abbewegbar angeordnet ist.

3. Vorrichtung nach Anspruch 1 oder 2, dadurch gekennzeichnet, daß das Trennmesser (35) im Bereich eines zum Zuschnitt-Magazin (12) führenden Förderers unterhalb der Bewegungsbahn der Zuschnitt-Stapel (14) angeordnet ist.

4. Vorrichtung nach Anspruch 1 oder einem der weiteren Ansprüche, dadurch gekennzeichnet, daß die Zuschnitt-Stapel (14) durch einen quer zur Förderrichtung des Stapelförderers (25) bewegbaren Schieber (30) vom Stapelförderer (25) abschiebbar und am Trennmesser (35) vorbei bis zum Zuschnitt-Magazin (12), nämlich in eine Position oberhalb von Einfüllöffnungen (29), förderbar sind.

5. Vorrichtung nach Anspruch 1 oder einem der weiteren Ansprüche, dadurch gekennzeichnet, daß die Zuschnitt-Stapel (14) am Ende des Stapelförderers (25) auf eine exakte Relativstellung zum Zuschnitt-Magazin (12) bzw. zu dessen Magazin-Schächten (13, 13a) ausrichtbar sind, vorzugsweise durch an Längsseiten der Zuschnitt-Stapel (14) wirksame Richtorgane.

6. Vorrichtung nach Anspruch 5, dadurch gekennzeichnet, daß am Ende der Bewegungsbahn der Zuschnitt-Stapel (14) im Bereich des Stapelförderers (25) Ausrichter (42, 43) angeordnet sind, die zum Ausrichten der Zuschnitte (10) und des Zuschnitt-Stapels (14) an dessen gegenüberliegenden Längsseiten zur Anlage kommen, wobei die plattenförmigen Ausrichter (42, 43) oberhalb der Bewegungsbahn der Zuschnitt-Stapel (14) bewegbar, insbesondere schwenkbar gelagert sind.

7. Vorrichtung nach Anspruch 5 oder 6, dadurch gekennzeichnet, daß der in Transportrichtung der ankommenden Zuschnitt-Stapel (14) zweite Ausrichter (43) als Anschlag für den Zuschnitt-Stapel (14) im Bereich des Stapel-Förderers (25) dient und daß der andere Ausrichter (42) während der Zuführung des Zuschnitt-Stapels (14) aus der Bewegungsbahn desselben herausbewegt ist.

8. Vorrichtung nach Anspruch 4 oder einem der weiteren Ansprüche, dadurch gekennzeichnet, daß der Zuschnitt-Stapel (14) auf der Einfüllöffnung (29) des Zuschnitt-Magazins (12) bzw. des Magazin-Schachts (13, 13a) auf Tragorganen absetzbar ist, insbesondere auf Tragschenkeln (55, 56), auf denen der Zuschnitt-Stapel (14) mit einander gegenüberliegenden Randbereichen der Längsseiten aufliegt.

9. Vorrichtung nach Anspruch 8, dadurch gekennzeichnet, daß die Tragorgane, nämlich Tragschenkel (55, 56), zur Übergabe des Zuschnitt-Stapels (14) an den Magazin-Schacht (13, 13a) in einer im wesentlichen Horizontalebene verschiebbar, nämlich auseinanderbewegbar sind, derart, daß die Einfüllöffnung (29) freikommt.

10. Vorrichtung nach Anspruch 1 oder einem der weiteren Ansprüche, dadurch gekennzeichnet, daß die durchtrennte Banderole (15) bis zum Abtransport gehalten ist, insbesondere durch im Bereich oberhalb der Einfüllöffnung (29) angeordnete Sauger (39), die die Banderole (15) im Bereich einer Oberwandung (16) erfassen.

11. Vorrichtung nach Anspruch 1 oder einem der weiteren Ansprüche, dadurch gekennzeichnet, daß die durchtrennte Banderole (15) durch einen Saugkanal (40) abtransportierbar ist, wobei der Saugkanal (40) vorzugsweise im Bereich des Magazin-Schachts (13, 13a) oberhalb der Einfüllöffnung (29) mündet, derart, daß die durch die Sauger (39) gehaltene Banderole (15) an einer Seitenwandung (17) durch den Saugkanal (40) erfaßbar ist.

12. Vorrichtung nach Anspruch 1 oder einem der weiteren Ansprüche, dadurch gekennzeichnet, daß der Fördergurt (26) des Stapelförderers (25) im Bereich der Bewegungsbahn des Schiebers (30) durch Umlenkung über Umlenkrollen (49, 50, 51) einen Spalt (52) bildet.

13. Vorrichtung nach Anspruch 1 oder einem der weiteren Ansprüche, gekennzeichnet durch folgende Merkmale:
a) seitlich neben dem Gurtförderer und in Förderrichtung aufeinanderfolgend sind zwei Magazin-Schächte (13, 13a) eines Zuschnitt-Magazins (12) angeordnet,
b) dem Gurtförderer sind in Förderrichtung aufeinanderfolgend zwei Übergabestationen (28) zugeordnet, wobei jeder Übergabe-Station (28) ein Magazin-Schacht (13, 13a) zugeordnet ist,
c) oberhalb der Förderebene des Gurtförderers sind jeder Übergabestation (28) Richtorgane (42, 43) zugeordnet zur Anlage und zum Ausrichten der Zuschnitt-Stapel (14) vor einem Querabschub vom Bandförderer in Richtung auf den zugeordneten Magazin-Schacht (13, 13a),
d) im Bereich jeder der Übergabestationen (28) sind die Zuschnitt-Stapel (14) durch einen Querförderer vom Gurtförderer quer in Richtung auf den zugeordneten Magazin-Schacht (13, 13a) abschiebbar.

14. Vorrichtung nach Anspruch 13, dadurch gekennzeichnet, daß die in Förderrichtung des Gurtförderers vorn liegenden Richtorgane (42, 43) zum Beschicken des in Förderrichtung hinten liegenden Magazins (13a) aus der Bewegungsbahn der Zuschnitt-Stapel (14) herausbewegbar sind, insbesondere schwenkbar sind.

15. Vorrichtung nach Anspruch 13 oder 14, dadurch gekennzeichnet, daß der Querförderer ein Schieber (30) ist, der vorzugsweise über einen Schieberarm (32) mit einem Antrieb oberhalb der jeweiligen Übergabestation (28) verbunden ist.

## Claims

1. Apparatus for transporting stacks (14) enclosed by a band (15), having the following features:
a) the stacks (14) can be conveyed at a distance apart from one another on a stack conveyor (25),
b) a severing cutter (35) is provided, and the stack (14) can be moved past this for the purpose of severing the bands (15) on the underside of the stack,
characterized by the following features:
c) the stack conveyor (25) is designed as a belt conveyor on whose conveying belt (26) stacks (14) of elongate blanks rest, the conveying direction being transverse to the longitudinal extent of the blanks (10), and the bands (15) being arranged transversely to the longitudinal extent of the blanks (10),
d) a blank magazine (12) is arranged laterally alongside the stack conveyor (25),
e) the severing cutter (35) is arranged between the stack conveyor (25) and the blank magazine (12) such that it is possible for the severing cutter (35) to sever the bands (15) as the stacks of blanks (14) are pushed off the stack conveyor (25) in the direction of the blank magazine (12), i.e. in the direction of the longitudinal extent of the blanks (10).

2. Apparatus according to Claim 1, characterized in that the severing cutter (35) is arranged such that it can be moved up and down.

3. Apparatus according to Claim 1 or 2, characterized in that the severing cutter (35) is arranged in the region of a conveyor leading to the blank magazine (12), beneath the movement path of the stacks of blanks (14).

4. Apparatus according to Claim 1 or one of the further claims, characterized in that the stacks of blanks (14) can be pushed off the stack conveyor (25) by a pusher (30) which can be moved transversely to the conveying direction of the stack conveyor (25), and said stacks of blanks can be conveyed past the severing cutter (35) as far as the blank magazine (12), that is to say into a position above introduction openings (29).

5. Apparatus according to Claim 1 or one of the further claims, characterized in that, at the end of the stack conveyor (25), the stacks of blanks (14) can be aligned, preferably by aligning means which act on longitudinal sides of the stacks of blanks (14), in a precise position relative to the blank magazine (12) or to the shafts (13, 13a) thereof.

6. Apparatus according to Claim 5, characterized in that aligning means (42, 43) are arranged at the end of the movement path of the stacks of blanks (14), in the region of the stack conveyor (25), and, for the purpose of aligning the blanks (10) and the stack of blanks (14), come to rest against the mutually opposite longitudinal sides of the latter, the panel-like aligning means (42, 43) being mounted movably, in particular pivotably, above the movement path of the stacks of blanks (14).

7. Apparatus according to Claim 5 or 6, characterized in that the second aligning means (43), as seen in the transporting direction of the incoming stacks of blanks (14), serves as a stop for the stack of blanks (14) in the region of the stack conveyor (25), and in that, as the stack of blanks (14) is fed, the other aligning means (42) is moved out of the movement path of the same.

8. Apparatus according to Claim 4 or one of the further claims, characterized in that the stack of blanks (14) can be set down on carrying elements at the introduction opening (29) of the blank magazine (12) or of the magazine shaft (13, 13a), in particular on carrying legs (55, 56), on which the stack of blanks (14) rests by means of mutually opposite border regions of the longitudinal sides.

9. Apparatus according to Claim 8, characterized in that, for the purpose of transferring the stack of blanks (14) to the magazine shaft (13, 13a), the carrying elements, that is to say carrying legs (55, 56), can be displaced in an essentially horizontal plane, that is to say they can be moved apart from one another such that the introduction opening (29) is released.

10. Apparatus according to Claim 1 or one of the further claims, characterized in that, until it is transported away, the severed band (15) is retained, in particular by suckers (39) which are arranged in the region above the introduction opening (29) and grip the band (15) in the region of an upper wall (16).

11. Apparatus according to Claim 1 or one of the further claims, characterized in that the severed band (15) can be transported away by way of a suction duct (40), the suction duct (40) preferably opening in the region of the magazine shaft (13, 13a), above the introduction opening (29), such that the band (15) retained by the suckers (39) can be gripped on a side wall (17) by the suction duct (40).

12. Apparatus according to Claim 1 or one of the further claims, characterized in that, in the region of the movement path of the pusher (30), the conveying belt (26) of the stack conveyor (25) is deflected over deflection rollers (49, 50, 51) and thus forms a gap (52).

13. Apparatus according to Claim 1 or one of the further claims, characterized by the following features:
a) arranged laterally alongside the belt conveyor and following one after the other in the conveying direction are two magazine shafts (13, 13a) of a blank magazine (12),
b) the belt conveyor is assigned two transfer stations (28) which follow one after the other in the conveying direction, each transfer station (28) being assigned a magazine shaft (13, 13a),
c) above the conveying plane of the belt conveyor, each transfer station (28) is assigned aligning means (42, 43) for resting against, and for aligning, the stacks of blanks (14) before they are pushed transversely off the belt conveyor in the direction of the associated magazine shafts (13, 13a),
d) in the region of each of the transfer stations (28), a transverse conveyor can push the stacks of blanks (14) off the belt conveyor transversely in the direction of the associated magazine shaft (13, 13a).

14. Apparatus according to Claim 13, characterized in that, for the purpose of charging the rear magazine (13a), as seen in the conveying direction, the front aligning means (42, 43), as seen in the conveying direction of the belt conveyor, can be moved, in particular pivoted, out of the movement path of the stacks of blanks (14).

15. Apparatus according to Claim 13 or 14, characterized in that the transverse conveyor is a pusher (30) which is connected, preferably via a pusher arm (32), to a drive above the respective transfer station (28).

## Revendications

1. Dispositif de transport de piles (14), entourées par une banderole (15), présentant les propriétés ci-après :
a) les piles (14) sont transportables, à distance les unes des autres, sur un transporteur à piles (25),
b) il est prévu une lame de séparation (35), sur laquelle les piles (14) sont susceptibles de passer, pour opérer la séparation des banderoles (15) sur la face inférieure de la pile,
caractérisé par les propriétés ci-après :
c) le transporteur à piles (25) est réalisé sous forme de transporteur à courroies, sur la courroie de transport (26) duquel des piles (16) constituées de flans allongés reposent, en ayant une direction de transport transversale par rapport à la direction longitudinale des flans (10) et les banderoles (15) étant agencées transversalement par rapport à la direction longitudinale des flans (10),
d) un magasin à flans (12) est disposé latéralement à côté du transporteur à piles (25),
e) la lame de séparation (35) est disposée entre le transporteur à piles (25) et le magasin à flans (12), de manière que les banderoles (15), puissent être séparées par la lame de séparation (35) pendant l'expulsion des piles de flans (14) du transporteur à piles (25), en direction du magasin à flans (12), c'est-à-dire en direction longitudinale des flans (10).

2. Dispositif selon la revendication 1, caractérisé par le fait que la lame de séparation (35) est disposée de façon à pouvoir se déplacer en montée et en descente.

3. Dispositif selon l'une des revendications 1 et 2, caractérisé par le fait que la lame de séparation (35) est disposée au-dessous de la trajectoire de déplacement des piles à flans (14) dans la zone d'un transporteur, menant au magasin à flans (12).

4. Dispositif selon la revendication 1 ou l'une des autres revendications, caractérisé par le fait que les piles à flans (14) peuvent être expulsées du transporteur à piles (25) au moyen d'un poussoir (30) déplaçable transversalement par rapport à la direction de transport du transporteur à piles (25) et sont susceptibles de passer sur la lame de séparation (35) jusqu'au magasin à flans (12) précisément dans une position située au-dessus d'ouvertures de remplissage (29).

5. Dispositif selon la revendication 1 ou l'une des autres revendications, caractérisé par le fait que les piles à flans (14) sont susceptibles d'être orientées, à la fin du transporteur à piles (25), en une position relative exacte par rapport au magasin à flans (12) respectivement à ses puits de magasin (13, 13a), de préférence au moyen d'organes directionnels agissant sur les côtés longs des piles de flans (14).

6. Dispositif selon la revendication 5, caractérisé par le fait que, à la fin de la trajectoire de déplacement, les piles de flans (14) sont disposées dans la zone du transporteur à piles (25), des orienteurs (42, 43) venant en appui, pour orienter les flans (10) et la pile de flans (14), sur ses côtés longs opposés, les orienteurs (42, 43) en forme de plaques étant déplaçables au-dessus de la trajectoire de déplacement des piles de flan (14) en particulier étant susceptible de pivoter.

7. Dispositif selon la revendication 5 ou 6, caractérisé par le fait que le deuxième orienteur (43), en observant dans la direction de transport des piles de flans (14) arrivantes, sert de butée pour la pile de flans (14) dans la zone du transporteur à piles (25), et que l'autre orienteur (42) est sortie de la trajectoire de déplacement de la pile de flans (14), lors de l'amenée de celle-ci.

8. Dispositif selon la revendication 4 ou l'une des autres revendications, caractérisé par le fait que la pile de flans (14) peut, sur l'ouverture de remplissage (29) du magasin à flans (12) respectivement du puits de magasin (13, 13a), être déposée sur des organes supports, en particulier sur des branches support (55, 56) sur lesquelles la pile de flans (14) repose par des zones de bordure mutuellement opposées des côtés longs.

9. Dispositif selon la revendication 8, caractérisé par le fait que les organes support, précisément les branches support (55, 56), sont déplaçables pour assurer le transfert de la pile de flans (14) dans le puits de magasin (13, 13a), déplacement se faisant dans un plan sensiblement horizontal, précisément sont susceptibles d'être écartées les unes des autres de manière à libérer l'ouverture de remplissage (29).

10. Dispositif selon la revendication 1 ou l'une des autres revendications, caractérisé par le fait que la banderole (15) ayant été séparée est maintenue jusqu'au transport d'évacuation en particulier au moyen de ventouses (39) disposées dans la zone située au-dessus de l'ouverture de remplissage (29), ventouses saisissant la banderole (15) dans la zone d'une paroi supérieure (16).

11. Dispositif selon la revendication 1 ou l'une des autres revendications, caractérisé par le fait que la banderole (15) ayant été séparée est susceptible d'être évacuée par un canal d'aspiration (40), le canal d'aspiration (40) débouchant de préférence dans la zone du puits de magasin (13, 13a), au-dessus de l'ouverture de remplissage (29), de manière que la banderole maintenue par les ventouses (39) puisse être saisie sur une paroi latérale (17), par le canal d'aspiration (40).

12. Dispositif selon la revendication 1 ou l'une des autres revendications, caractérisé par le fait que la courroie de transport (26) du transporteur à piles (25) forme, dans la zone de la trajectoire de déplacement du poussoir (30), un intervalle, par déviation sur des rouleaux de renvoi (49, 50, 51).

13. Dispositif selon la revendication 1 ou l'une des autres revendications, caractérisé par les propriétés ci-après :
a) deux puits de magasin (13, 13a) d'un magasin à flans (12) sont disposés latéralement à côté du transporteur à courroie et l'un à la suite de l'autre dans la direction de transport,
b) deux postes de transfert (28), se suivant l'un l'autre dans la direction de transport, sont associés au transporteur à courroie, à chaque poste de transfert (28) étant associé un puits de magasin (13, 13a),
c) des organes directionnels (42, 43) sont associés à chaque poste de transfert (28) au-dessus du plan de transfert du transporteur à courroie, en vue d'assurer un appui et une orientation de la pile de flans (14) avant une expulsion transversale depuis le transporteur à bande, faite dans la direction allant au puits de magasin (13, 13a) associé,
d) les piles de flans (14) sont susceptibles d'être expulsées du transporteur à courroie dans la zone de chacun des postes de transfert (28) au moyen d'un transporteur transversal, cette opération se faisant transversalement dans la direction du puits de magasin (13, 13a) associé.

14. Dispositif selon la revendication 13, caractérisé par le fait que les organes directionnels (42, 43) situés à l'avant dans la direction de transport du transporteur à courroie sont susceptibles d'être sortis, en particulier par pivotement, de la trajectoire de déplacement de piles de flans (14), en vue de garnir le magasin (13a) situé à l'arrière dans la direction de transport.

15. Dispositif selon la revendication 13 ou 14, caractérisé par le fait que le transporteur transversal est, un poussoir (30) relié de préférence par l'intermédiaire d'un bras de poussoir (32) à un organe de commande situé au-dessus du poste de transfert (28) respectif.
